# EUROPÄISCHE PATENTSCHRIFT

(11) **EP 0 457 021 B1**
(45) Veröffentlichungstag und Bekanntmachung des Hinweises auf die Patenterteilung: **08.06.1994**
(21) Anmeldenummer: 91105650.5
(22) Anmeldetag: 10.04.1991
(51) Int. Cl.: B66F 3/12

(54) **Wagenheber**
Vehicle jack
Cric de véhicule

(30) Priorität: 16.05.1990 DE 9005572 U
(43) Veröffentlichungstag der Anmeldung: 21.11.1991
(73) Patentinhaber: AUGUST BILSTEIN GMBH & CO. KG, 58240 Ennepetal (DE)
(72) Erfinder: Metzen, Wolfgang, Dipl.-Ing., W-5509 Kell (DE)

(56) Entgegenhaltungen:
- WO-A-86/06707
- DE-A- 3 603 311
- DE-A- 3 608 003
- DE-U- 9 005 572
- FR-A- 2 353 480

## Beschreibung

Die Erfindung betrifft einen Wagenheber nach dem Oberbegriff des Anspruchs 1.

Ein derartiger Wagenheber bei dem die Bodenplatte gegenüber der Standsäule durch eine Feder in Ansetzposition geschwenkt wird zeigt die DE 36 03 311 A1. Nachteilig bei diesem Wagenheber wird die Bodenplatte in Ruhestellung des Wagenhebers soweit wie möglich in Längsrichtung der Standsäule geschwenkt. Dadurch vergrößert sich die Gesamtlänge des Wagenhebers im völlig zusammengeklappten Zustand, wodurch eine größere Staulänge im Stauraum des Pkws erforderlich wird.

Der Erfindung liegt die Aufgabe zugrunde, einen Wagenheber nach dem Oberbegriff des Anspruchs 1 derartig weiterzubilden, daß er im völlig zusammengeklappten Zustand eine kurze Staulänge aufweist, die Bodenplatte jedoch beim Ansetzen am Fahrzeug in Ansetzposition geschwenkt ist, damit sie möglichst vollflächig auf dem Boden aufliegt.

Diese Aufgabe wird erfindungsgemäß durch die kennzeichnenden Merkmale des Anspruchs 1 gelöst. Vorteilhafte Ausbildungen werden in den Ansprüchen 2 bis 6 beschrieben.

Die mit der Erfindung erzielten Vorteile bestehen insbesondere darin, daß mit einfachen Mitteln ohne zusätzliche Bauteile erreicht wird, daß der Wagenheber in völlig zusammengeklapptem Zustand eine kurze Staulänge aufweist und die Bodenplatte beim Ansetzen des Wagenhebers am Fahrzeug in Ansetzposition geschwenkt ist.

Ein Ausführungsbeispiel der Erfindung ist in der Zeichnung dargestellt und wird im folgenden näher beschrieben. Es zeigen
- Fig. 1: die Ansicht eines Wagenhebes,
- Fig. 2: einen Schnitt durch den unteren Bereich eines Wagenhebers nach Fig. 1 in Ansetzstellung,
- Fig. 3: einen Schnitt entsprechend Fig. 2 in Staustellung,
- Fig. 4: eine Ansicht auf Fig. 2 in Richtung IV und
- Fig. 5: einen Schnitt entsprechend Fig. 2 mit einem Lastkopf am Tragarm.

Wie aus Fig. 1 ersichtlich steht der Wagenheber 1 aus einer Standsäule 2 an ihrem unteren Ende über ein Gelenk 3 kippbar eine Bodenplatte 4 angebracht ist. Mittels einer Betätigungseinrichtung 5, im Ausführungsbeispiel einer Gewindespindel, wird ein Tragarm 6 gegenüber der Standsäule geschwenkt, was über ein Schwenkgelenk 7 ermöglicht wird. Die ausgezogene und die strichpunktierte Darstellung der Bodenplatte 4 zeigt die beiden äußersten Schwenkstellungen derselben. In der strichpunktierten Stellung ergibt sich die geringste Staulänge 8. Im Ausführungsbeispiel ist als Federelement 9 eine einteilige Wendelfeder mit zwei freien Enden 10, 11 gezeigt. Ein Federbereich 12, der sich gegen die Standsäule 2 und die Bodenplatte 4 abstützt ist aufgebaut aus dem kürzeren freien Ende 10, dem Wendelteil 13 und dem ersten Teil des längeren freien Endes 11. Der zweite Federbereich 14 wird durch den zweiten Teil des längeren freien Endes 11 gebildet und besteht aus einer Halbschlaufe 15 und einer geraden Erstreckung 16, die in einer Schlaufe 17 ausläuft. Als Gelenk 3 zum Verbinden von Standsäule 2 und Bodenplatte 4 ist ein durchgehender Bolzen vorgesehen. Um diesen Bolzen angeordnet befindet sich das Wendelteil 13, der als Federelement 9 eingesetzten Wendelfeder.

In der in Fig. 2 dargestellten Ansetzstellung drücken das kürzere freie Ende 10 und das längere freie Ende 11 des Federelementes 9 auf die Standsäule 2 und die Bodenplatte 4. Dadurch wird die Bodenplatte in Ansetzposition verdreht und liegt an der Standsäule 2 an.

In der in Fig. 3 gezeigten Staustellung ist der Tragarm 6 weitestmöglich an die Standsäule 2 angenähert. Dadurch drückt die Standsäule auf die gerade Erstreckung 16 des längeren freien Endes 11 des Federelementes 9. Die Federkennung ist so ausgelegt, daß die die Bodenplatte 4 verschwenkende Federkraft aufgehoben wird, so daß die Bodenplatte 4 sich etwa senkrecht zur Standsäule 2 verschwenkt. Ein Mitnehmer 18, der eine Ausprägung der Bodenplatte 2 sein kann fixiert das erste Teil des längeren freien Endes 11 des Federelements 9 an der Bodenplatte 4.

In der Ausbildung nach Fig. 5 weist der Tragarm 6 einen Lastkopf 19 auf. Bei dieser Ausbildung schließt sich an die gerade Erstreckung 16 des längeren freien Endes 11 des Federelements 9 ein abgewinkelter Bereich 20 an, gegen den der Lastkopf 19 in der gezeigten Staustellung drückt, um dadurch die Bodenplatte 4 zu verschwenken.
- 1: Wagenheber
- 2: Standsäule
- 3: Gelenk
- 4: Bodenplatte
- 5: Betätigungseinrichtung
- 6: Tragarm
- 7: Schwenkgelenk
- 8: Staulänge
- 9: Federelement
- 10: kürzeres freies Ende
- 11: längeres freies Ende
- 12: erster Federbereich
- 13: Wendelteil
- 14: zweiter Federbereich
- 15: Halbschlaufe
- 16: gerade Erstreckung
- 17: Schlaufe
- 18: Mitnehmer
- 19: Lastkopf
- 20: abgewinkelter Bereich

## Patentansprüche

1. Wagenheber (1) mit einer Standsäule (2), an deren unteren Ende über ein Gelenk (3) kippbeweglich eine Bodenplatte (4) angebracht ist und einem, mittels einer Betätigungseinrichtung (5), schwenkbar zu dieser gelagerten Tragarm (6), wobei die Bodenplatte (4) mittels eines Federelementes (9) in eine vorbestimmte Stellung geschwenkt wird, dadurch gekennzeichnet, daß das Federelement (9) einen ersten Federbereich (12) und einen zweiten Federbereich (14) aufweist, der erste Federbereich (12) sich gegen die Standsäule (2) und die Bodenplatte (4) abstützt und der zweite Federbereich (14) sich gegen das Ende des vollständig gegenüber der Standsäule (2) zusammengefahrenen Tragarms (6) und die Bodenplatte (4) abstützt, wobei die Federwirkung des zweiten Federbereiches (14) gegenüber der Federwirkung des ersten Federbereiches (12) negativ und stärker ist.

2. Wagenheber nach Anspruch 1, dadurch gekennzeichnet, daß das Federelement (9) einteilig ausgebildet ist.

3. Wagenheber nach Anspruch 1 oder Anspruch 2, dadurch gekennzeichnet, daß das Federelement (9) als Wendelfeder mit freien Enden (10, 11) ausgebildet ist.

4. Wagenheber nach Anspruch 3, dadurch gekennzeichnet, daß ein freies Ende (10) der Wendelfeder an der Standsäule (2), das andere freie Ende (11) an der Bodenplatte (4) und mit einer Verlängerung am Ende des vollständig zusammengefahrenen Tragarms (6) anliegt.

5. Wagenheber nach Anspruch 4, dadurch gekennzeichnet, daß die Verlängerung aus einer Halbschlaufe (15) und einer geraden Erstreckung (16) gebildet ist.

6. Wagenheber nach einem der Ansprüche 3 bis 5, dadurch gekennzeichnet, daß die Wendelachse des Wendelteils (13) des Federelements (9) etwa im Bereich der Achse des Gelenks (3) der Bodenplatte (4) verläuft.

7. Wagenheber nach Anspruch 6, dadurch gekennzeichnet, daß das Wendelteil (13) des Federelements (9) einen als Gelenk (3) dienenden Bolzen umschließt.

## Claims

1. Vehicle jack (1) with a stand column (2), on the lower end of which a base plate (4) is fixed so that it is tiltable over a joint (3), and with a supporting arm (6) which is mounted by means of an actuating arrangement (5) so that it is pivotable with respect to the latter, in which the base plate (4) is pivoted by means of a spring element (9) into a predetermined position, characterised in that the spring element (9) has a first spring region (12) and a second spring region (14), the first spring region (12) is supported against the stand column (2) and the base plate (4) and the second spring region (14) is supported against the end of the supporting arm (6), which arm is completely closed together with respect to the stand column (2), and the base plate (4), and the spring action of the second spring region (14) is negative and stronger relative to the spring action of the first spring region (12).

2. Vehicle jack as claimed in claim 1, characterised in that the spring element (9) is constructed in one piece.

3. Vehicle jack as claimed in claim 1 or claim 2, characterised in that the spring element (9) is constructed as a helical spring with free ends (10, 11).

4. Vehicle jack as claimed in claim 3, characterised in that one free end (10) of the helical spring rests on the column stand (2), the other free end (11) rests on the base plate (4) and with an extension rests on the end of the completely closed supporting arm (6).

5. Vehicle jack as claimed in claim 4, characterised in that the extension is formed by a half-loop (15) and a straight length (16).

6. Vehicle jack as claimed in one of claims 3 to 5, characterised in that the helix axis of the helical part (13) of the spring element (9) extends approximately in the region of the axis of the joint (3) of the base plate (4).

7. Vehicle jack as claimed in claim 6, characterised in that the helical part (13) of the spring element (9) surrounds a bolt which serves as the joint (3).

## Revendications

1. Cric (1) pour voiture avec un pied de support (2), à l'extrémité inférieure duquel est placée une plaque de sol (4) inclinable par l'intermédiaire d'une articulation (3), et un bras porteur (6) monté sur celui-ci, pivotant à l'aide d'un dispositif d'actionnement (5), la plaque de sol (4) étant inclinée dans une position prédéterminée à l'aide d'un élément à ressort (9), caractérisé en ce que l'élément à ressort (9) présente une première partie de ressort (12) et une seconde partie de ressort (14), que la première partie de ressort (12) s'appuie contre le pied de support (2) et la plaque de sol (4), et que la seconde partie de ressort (14) s'appuie contre la plaque de sol (4) et l'extrémité du bras porteur (6) complètement repliée contre le pied de support (2), l'action de ressort de la seconde partie de ressort (14) étant, comparée à celle de la première partie de ressort (12), négative et plus forte.

2. Cric pour voiture selon la revendication 1, caractérisé en ce que l'élément de ressort (9) est réalisé d'une seule pièce.

3. Cric pour voiture selon la revendication 1 ou la revendication 2, caractérisé en ce que l'élément de ressort (9) est réalisé sous la forme d'un ressort hélicoïdal à extrémités (10, 11) libres.

4. Cric pour voiture selon la revendication 3, caractérisé en ce qu'une extrémité libre (10) du ressort hélicoïdal repose contre le pied de support (2), l'autre extrémité libre (11) repose contre la plaque de sol (4) et, par un prolongement, contre l'extrémité du bras porteur (6) complètement repliée.

5. Cric pour voiture selon la revendication 4, caractérisé en ce que le prolongement est réalisé sous la forme d'un étrier (15) et d'une extension droite (16).

6. Cric pour voiture selon l'une des revendications 3 à 5, caractérisé en ce que l'axe d'hélice de la partie hélicoïdale (13) de l'élément de ressort (9) s'étend sensiblement au voisinage de l'axe de l'articulation (3) de la plaque de sol (4).

7. Cric pour voiture selon la revendication 6, caractérisé en ce que la partie hélicoïdale (13) de l'élément de ressort (9) entoure une cheville (3) servant d'articulation.
